# EUROPÄISCHE PATENTSCHRIFT

(11) **EP 0 475 015 B1**
(45) Veröffentlichungstag und Bekanntmachung des Hinweises auf die Patenterteilung: **22.06.1994**
(21) Anmeldenummer: 91111672.1
(22) Anmeldetag: 12.07.1991
(51) Int. Cl.: B02C 17/16

(54) **Verfahren und Vorrichtung zum kontinuierlichen Feinzerkleinern und Dispergieren von Feststoffen in Flüssigkeit**
Method and apparatus for continuously grinding and dispersing solids in fluids
Procédé et appareil pour le broyage continu et la dispersion de solides dans des liquides

(30) Priorität: 14.09.1990 DE 4029252
(43) Veröffentlichungstag der Anmeldung: 18.03.1992
(73) Patentinhaber: FRYMA-Maschinen AG, CH-4310 Rheinfelden (CH)
(72) Erfinder: Bühler, Gerhard, Dipl.-Ing., W-7888 Rheinfelden (DE)
(74) Vertreter: Tetzner, Volkmar, Dr.-Ing. Dr. jur.

(56) Entgegenhaltungen:
- DE-A- 3 716 295
- GB-A- 2 016 953
- US-A- 3 202 364

## Beschreibung

Die Erfindung betrifft ein Verfahren zum kontinuierlichen Feinzerkleinern und Dispergieren von Feststoffen in Flüssigkeit, unter Verwendung von Mahlhilfskörpern, die gemeinsam mit dem Feststoff-Flüssigkeits-Gemisch wenigstens eine spaltförmige Mahlzone von deren Einlaßseite zu deren Auslaßseite durchsetzen und anschließend durch Fliehkraftwirkung über eine Rückführzone von der Auslaßseite wieder zur Einlaßseite der Mahlzone zurückgeführt werden, während zumindest ein wesentlicher Teil des Feststoff-Flüssigkeits-Gemisches entgegen der Fliehkraftwirkung über eine Abströmzone abgeführt wird.

Die Erfindung betrifft weiterhin eine Vorrichtung zur Durchführung dieses Verfahrens.

Durch die DE-A 1 223 236 ist eine Rührwerkmühle bekannt, bei der neben dem aus Rührscheiben bestehenden Rührwerk auch der äußere Mahltrog rotiert. Die im Mahltrog befindliche Mahlkörper-Masse wird jedoch durch die Fliehkräfte an die Außenwandung des rotierenden Mahltroges geschleudert und kann sich dort im wesentlichen weder radial noch axial bewegen. Demzufolge ist auch die Mahlwirkung im Gegensatz zu einer Vorrichtung, bei der die Mahlkörper-Masse zirkuliert, wesentlich geringer.

Durch die DE-A 37 16 295 ist weiterhin eine Vorrichtung bekannt, die eine spaltförmige Mahlzone enthält, die von ihrer Einlaßseite zu ihrer Auslaßseite von einem Feststoff-Flüssigkeits-Gemisch und von Mahlhilfskörpern durchsetzt wird. Ferner ist eine die Mahlhilfskörper durch Fliehkraftwirkung von der Auslaßseite zur Einlaßseite der Mahlzone zurückführende Rückführzone vorgesehen, wobei zumindest ein wesentlicher Teil des Feststoff-Flüssigkeits-Gemischs entgegen der Fliehkraftwirkung über eine Abströmzone abgeführt wird.

Bei dieser bekannten Vorrichtung wird der gesamte Strömungsraum der Mahlzone und der Abströmzone durch eine äußere feststehende Wandung und eine innere umlaufende Wandung begrenzt. In dem Bereich des Strömungsraumes, in dem die Rückführzone und die Abströmzone an die Mahlzone anschließen, werden die Mahlhilfskörper durch Fliehkraftwirkung von dem Feststoff-Flüssigkeits-Gemisch getrennt und über die Rückführzone zur Einlaßseite der Mahlzone zurückgeführt. Je nach den Verhältnissen wird ein gewisser Anteil der Mahlhilfskörper mit dem Feststoff-Flüssigkeits-Gemisch in die Abströmzone mitgeschleppt.

Die GB-A 2 016 953, die eine ähnliche Vorrichtung beschreibt, enthält als Variante den Vorschlag, entweder das üblicherweise feststehende Mühlengehäuse (statt des Verdrängungskörpers) drehbar anzutreiben oder sowohl das Mühlengehäuse als auch den Verdrängungskörper drehbar anzutreiben, und zwar in jeweils entgegengesetzter Drehrichtung.

Gegenstand der US-A 3 202 364 ist schließlich eine Kugelmühle, deren mit Mahlkörpern gefüllter ringzylindrischer Mahlraum von zwei Trommelwänden begrenzt wird, die im Betrieb entweder mit unterschiedlicher Drehzahl in gleicher oder entgegengesetzter Richtung angetrieben werden oder von denen nur eine rotiert, während die andere steht. Das Mahlgut wird dem ringzylindrischen Mahlraum an einem axialen Ende zugeführt und strömt am anderen axialen Ende ab, wobei die Mahlkugeln durch eine siebartige Ausgestaltung der inneren Trommel am Verlassen des Mahlraumes gehindert werden.

Der Erfindung liegt nun die Aufgabe zugrunde, ein Verfahren der eingangs genannten Art bzw. eine Vorrichtung zur Durchführung dieses Verfahrens so auszubilden, daß die Abtrennung der Mahlhilfskörper von dem Feststoff-Flüssigkeits-Gemisch im Bereich des Strömungsraumes, in dem die Rückführzone und die Abströmzone an die Mahlzone anschließen, verbessert wird

Diese Aufgabe wird erfindungsgemäß dadurch gelöst, daß mindestens die Wandungen des Strömungsraumes, in dem die Rückführzone und die Abströmzone an die Mahlzone anschließen, im gleichen Drehsinn, jedoch mit unterschiedlicher Drehzahl umlaufen.

Dadurch erhöhen sich insbesondere in diesem Bereich des Strömungsraumes die Fliehkräfte, so daß die Abtrennung der Mahlhilfskörper von dem Feststoff-Flüssigkeits-Gemisch wesentlich verbessert wird. Auf diese Weise gelangen - je nach Verhältnissen - entweder überhaupt keine Mahlhilfskörper oder nur ein verschwindend kleiner Bruchteil der umlaufenden Mahlhilfskörper in die Abströmzone. Dadurch ist es möglich, auf mechanische Trenneinrichtungen, wie Siebe, gewünschtenfalls vollständig zu verzichten, was den konstruktiven Aufbau und die Wartung der Vorrichtung vereinfacht und durch Verringerung der Druckverluste eine Leistungssteigerung gestattet.

Die Erhöhung der Fliehkräfte in der Mahlzone verbessert außerdem deutlich die Mahlwirkung.

Weitere Ausgestaltungen der Erfindung sind Gegenstand der Unteransprüche und werden anhand der Zeichnung und der Beschreibung zweier Ausführungsbeispiele näher erläutert.

In der Zeichnung zeigen
- Fig.1: eine geschnittene Gesamtansicht eines ersten Ausführungsbeispieles,
- Fig.2: eine geschnittene Teilansicht des ersten Ausführungsbeispieles,
- Fig.3: eine geschnittene Teilansicht eines zweiten Ausführungsbeispieles,
- Fig.4: eine geschnittene Teilansicht eines dritten Ausführungsbeispieles,
- Fig.5: eine Schnittdarstellung des inneren Rotors längs der Linie V-V der Fig.2,
- Fig.6: eine Schnittdarstellung des äußeren Rotors längs der Linie VI-VI der Fig.2.

Anhand der Fig.1 und 2 wird zunächst der Aufbau eines ersten Ausführungsbeispieles einer Vorrichtung zum kontinuierlichen Feinzerkleinern und Dispergieren von Feststoffen in Flüssigkeit unter Verwendung von Mahlhilfskörpern 18 erläutert. Diese Vorrichtung enthält im wesentlichen eine spaltförmige Mahlzone 1, die von ihrer Einlaßseite 1a zu ihrer Auslaßseite 1b von einem Feststoff-Flüssigkeits-Gemisch und von Mahlhilfskörpern durchsetzt wird. Ferner ist eine die Mahlhilfskörper 18 durch Fliehkraftwirkung von der Auslaßseite 1b zur Einlaßseite 1a der Mahlzone 1 zurückführende, als Rückführkanal 2 ausgebildete Rückführzone vorgesehen. Die Mahlzone 1 ist an ihrer Einlaßseite 1a mit einer Zuströmzone 3 verbunden, während sich an die Auslaßseite 1b eine Abströmzone 4 anschließt.

Die Mahlzone 1, die Zuströmzone 3 und die Abströmzone 4 werden durch die Innenfläche eines äußeren Rotors 5 und die Außenfläche eines inneren Rotors 6 begrenzt, wobei der äußere und der innere Rotor 5, 6 eine gemeinsame Rotationsachse 7 aufweisen.

Der äußere und innere Rotor 5, 6 werden über Riemenscheiben 8, 9 im gleichen Drehsinn, jedoch mit unterschiedlicher Drehzahl angetrieben.

Die Zuströmzone 3 ist über Kanäle 10 mit einem Zuführrohr 11 verbunden, dessen Mittelachse mit der Rotationsachse 7 zusammenfällt. Entsprechend ist die Abströmzone 4 über Kanäle 12 mit einem konzentrisch zum Zuführrohr 11 angeordneten Abführrohr 13 verbunden.

Zur Abführung der in der Mahlzone entstehenden Wärme ist der äußere Rotor 5 von einer Kühlzone 14 umgeben, die eine Kühlwasserzuführung 14a und eine Kühlwasserabführung 14b aufweist. Die Fließrichtung des Kühlwassers ist in der Fig.1 mit den Pfeilen 15 dargestellt.

Die gesamte Vorrichtung ist an einem Gehäuserahmen 16 befestigt.

Wie sich insbesondere in der vergrößerten Teilansicht gemäß Fig.2 erkennen läßt, verläuft der Rückführkanal 2 von der der Auslaßseite 1b der Mahlzone 1 zugewandten Stirnseite 6b des inneren Rotors 6 schräg nach außen zu der der Einlaßseite 1a der Mahlzone 1 zugewandten Stirnseite 6a des inneren Rotors 6. Der Winkel, den der Rückführkanal 2 mit der Rotationsachse 7 einschließt, beträgt zwischen 10 bis 70°, vorzugsweise zwischen 30 bis 60°.

Die Zuströmzone 3, die Mahlzone 1 und der daran anschließende Teil der Abströmzone 4 ist in Form eines Ringspaltes ausgebildet. Demgegenüber wird die Rückführzone durch einen oder mehrere Rückführkanäle 2 gebildet.

Die Mahlzone kann in folgende vier Bereiche unterteilt werden:
a) einen von der Einlaßseite 1a der Mahlzone 1 wenigstens annähernd in Verlängerung des Rückführkanals 2 schräg nach außen verlaufenden ersten Bereich 1c,
b) einen unter einem spitzen Winkel an den ersten Bereich 1c angrenzenden, annähernd parallel zur Rotationsachse 7 verlaufenden zweiten Bereich 1d,
c) einen annähernd parallel zum ersten Bereich 1c schräg nach innen verlaufenden dritten Bereich 1e,
d) sowie einen sich unter einem Winkel von annähernd 90° zum Rückführkanal 2 schräg nach innen bis zur Auslaßseite 1b der Mahlzone 1 erstreckenden vierten Bereich 1f.

In Fig.5 ist ein Schnitt durch den inneren Rotor 6 längs der Linie V-V dargestellt. Der innere Rotor 6 weist demgemäß im dritten Bereich 1c der Mahlzone 1 eine wellenförmige Oberflächenausbildung auf.

Analog ist in Fig.6 ein Schnitt durch den äußeren Rotor 5 längs der Linie VI-VI der Fig.2 dargestellt. Hier weist die zur Abströmzone 4 weisende Oberfläche ebenfalls eine wellenförmige Oberflächenausbildung auf.

Im Rahmen der Erfindung können selbstverständlich auch andere Oberflächenprofilierungen, wie beispielsweise nutförmige, stiftförmige oder nockenförmige Oberflächenausbildungen, verwendet werden. Ebenso ist der Ort dieser Oberflächenprofilierungen nicht auf die in Fig.2 angegebenen Bereiche beschränkt; Oberflächenprofilierungen können vielmehr auch an jeder anderen Stelle der Mahlzone 1, der Zuströmzone 3 und der Abströmzone 4 Verwendung finden.

In Fig.3 ist eine geschnittene Teilansicht eines zweiten Auführungsbeispieles dargestellt. Für gleiche Teile sind auch hier dieselben Bezugszeichen verwendet.

Dieses zweite Ausführungsbeispiel unterscheidet sich vom ersten Ausführungsbeispiel gemäß Fig.2 im wesentlichen durch die Ausgestaltung des inneren Rotors 6 und des äußeren Rotors 5 im Bereich der Mahlzone 1′. Die Mahlzone 1′ des zweiten Ausführungsbeispieles läßt sich entsprechend in folgende vier Bereiche unterteilen:
a) einen von der Einlaßseite 1′a der Mahlzone 1′ wenigstens annähernd in Verlängerung des Rückführkanals 2 schräg nach außen verlaufenden ersten Bereich 1′c,
b) einen unter einem spitzen Winkel an den ersten Bereich 1′c anschließenden, annähernd parallel zur Rotationsachse 7 verlaufenden zweiten Bereich 1′d,
c) einen annähernd senkrecht zur Rotationsachse 7 verlaufenden dritten Bereich 1′e,
d) sowie einen sich annähernd senkrecht zum Rückführkanal 2 schräg nach innen bis zur Auslaßseite 1′b erstreckenden vierten Bereich 1′f.

In Fig.4 ist eine geschnittene Teilansicht eines dritten Ausführungsbeispieles dargestellt.

Dieses dritte Ausführungsbeispiel unterscheidet sich vom zweiten Ausführungsbeispiel gemäß Fig.3 im wesentlichen nur durch die Ausgestaltung seines dritten Bereichs 1˝e, der zumindest annähernd kreisbogenförmig schräg nach innen verläuft.

Im Rahmen der Erfindung sind selbstverständlich auch andere Ausgestaltungen der Mahlzone denkbar.

Im folgenden wird anhand der Fig.1 und 2 die Funktion der Vorrichtung zum kontinuierlichen Feinzerkleinern und Dispergieren von Feststoffen in Flüssigkeit näher erläutert.

Das Feststoff-Flüssigkeits-Gemisch wird von einer (nicht dargestellten) Pumpe über das Zuführrohr 11 in die Zuströmzone 3 eingeführt. Die Fließrichtung des Feststoff-Flüssigkeits-Gemisches ist durch die Pfeile 17 dargestellt. An der Einlaßseite 1a der Mahlzone 1 wird das Feststoff-Flüssigkeits-Gemisch mit Mahlhilfskörpern 18 vermischt, die in der Mahlzone 1 bis zur Auslaßseite 1b eine kontinuierliche Feinzerkleinerung und Dispergierung der Feststoffe in der Flüssigkeit bewirken. In der Strömung des Feststoff-Flüssigkeits-Gemisches werden die Mahlkörper von der Einlaßseite 1a zur Auslaßseite 1b mitgenommen und werden dann entgegen der Strömung durch Fliehkraftwirkung von der Außenseite 1b zur Einlaßseite 1a der Mahlzone 1 zurückgeführt. Demgegenüber wird zumindest ein wesentlicher Teil des Feststoff-Flüssigkeits-Gemisches entgegen der Fliehkraftwirkung über die Abströmzone 4 abgeführt.

Verglichen mit bekannten Ausführungen, bei denen sich die Mahlzone zwischen einem Stator und einem Rotor befindet, ergibt sich bei der erfindungsgemäßen Lösung eine um ein Vielfaches erhöhte Fliehkraft dadurch, daß neben dem inneren Rotor 6 auch der äußere Rotor 5 im gleichen Drehsinn angetrieben werden. Wird beispielsweise bei der bekannten Ausführung gemäß DE-OS 37 16 295 der Rotor mit einer Drehzahl von 1.500 U/min angetrieben, während die andere Wand der Mahlzone als Stator stillsteht, so ergibt sich für das Feststoff-Flüssigkeits-Gemisch mit den Mahlhilfskörpern eine durchschnittliche Drehgeschwindigkeit von 750 U/min. Läßt man demgegenüber erfindungsgemäß die äußere Wandung der Mahlzone mit 3.000 U/min in der gleichen Richtung mitrotieren, so ergibt sich für das Feststoff-Flüssigkeits-Gemisch und die Mahlhilfskörper eine durchschnittliche Drehgeschwindigkeit von 2.250 U/min. Die damit erzielte Steigerung der Drehgeschwindigkeit um den Faktor 3 führt zu einer Erhöhung der Zentrifugalkräfte um das Neunfache.

Durch die Erhöhung der Fliehkräfte wird einerseits die Abtrennung der Mahlhilfskörper von dem Feststoff-Flüssigkeits-Gemisch (im Bereich der Auslaßseite der Mahlzone) und andererseits die Mahlwirkung in der Mahlzone wesentlich verbessert. Durch die erhöhten Fliehkräfte stellt sich ein höherer Mahldruck ein, was die Mahlwirkung verbessert. Weiterhin ist günstig, daß gröbere Feststoffteilchen im allgemeinen länger in der Mahlzone 1 gehalten werden als feinere Partikelchen, die aufgrund der geringeren Massenkräfte von der Strömung leichter ausgetragen werden. Durch eine geeignete Regulierung der Drehzahl beider Rotoren lassen sich auf diese Weise Überkörner, d. h. zu große Feststoffteilchen im Endprodukt, völlig eliminieren.

Die Drehzahlen der Rotoren müssen ferner auf die Masse der Mahlhilfskörper und die Stärke der Strömung des Feststoff-Flüssigkeits-Gemisches eingestellt werden. Es muß einerseits gewährleistet sein, daß die Mahlhilfskörper in einer Art Kreislauf in der Mahlzone 1 und dem Rückführkanal 2 umlaufen und nicht durch eine zu hohe Fliehkraft in einem Bereich der Mahlzone mit dem größten radialen Abstand von der Rotationsachse 7 gehalten werden. Andererseits muß die Fliehkraft insbesondere im Rückführkanal 2 so groß sein, daß die Mahlhilfskörper entgegen der Strömung des Feststoff-Flüssigkeits-Gemisches von diesem getrennt werden. Die Drehzahlen, mit denen die beiden Rotoren 5, 6 - und damit auch die Wandungen des Strömungsraumes, in dem die Rückführzone (Rückführkanal 2) und die Abströmzone 4 an die Mahlzone 1 anschließen - umlaufen, liegen zweckmäßig zwischen 500 und 20.000 U/min, vorzugsweise zwischen 1.000 und 5.000 U/min. Die Differenz der Umfangsgeschwindigkeiten der beiden die Mahlzone 1 begrenzenden Wandungen liegt zweckmäßig zwischen 5 und 20 m/s, vorzugsweise zwischen 8 und 15 m/s.

Die Größe der Fliehkräfte im Strömungsraum, in dem die Rückführzone (Rückführkanal 2) und die Abströmzone 4 an die Mahlzone 1 anschließen, bzw. in der gesamten Mahlzone 1 läßt sich zum einen über die Drehzahlen der beiden Rotoren 5, 6 und zum anderen durch den konstruktiven radialen Abstand dieser Bereiche von der Rotationsachse 7 einstellen.

Durch die Rückführung über den Rückführkanal 2 werden die Mahlhilfskörper 18 ständig in Bewegung gehalten, so daß dadurch eine gute Mahlwirkung erreicht wird. Dieser Effekt wird zusätzlich durch Oberflächenprofilierungen auf den die Mahlzone 1 begrenzenden Wandungen und durch die mehrfach unter spitzem bzw. stumpfem Winkel abknickende Mahlzone 1 verstärkt.

Der Durchmesserbereich der Mahlhilfskörper kann beispielsweise zwischen 0,1 und 0,5 mm liegen. Selbst bei Mahlhilfskörpern in dieser Abmessungen sind die Massenkräfte so groß, daß ein effektiv hoher Mahleffekt erreicht wird. Die erfindungsgemäße Lösung läßt sich auch bei Vorrichtungen verwirklichen, bei denen - ähnlich der Ausführung gemäß DE-A-37 16 295 - mehrere Mahlzonen (jeweils mit einer Zuströmzone, Abströmzone und Rückführzone versehen) in Reihe hintereinandergeschaltet sind.

## Patentansprüche

1. Verfahren zum kontinuierlichen Feinzerkleinern und Dispergieren von Feststoffen in Flüssigkeit, unter Verwendung von Mahlhilfskörpern (18), die gemeinsam mit dem Feststoff-Flüssigkeits-Gemisch (Pfeil 17) wenigstens eine spaltförmige Mahlzone (1, 1′) von deren Einlaßseite (1a, 1′a) zu deren Auslaßseite (1b, 1′b) durchsetzen und anschließend durch Fliehkraftwirkung über eine Rückführzone (Rückführkanal 2) von der Auslaßseite (1b, 1′b) wieder zur Einlaßseite (1a, 1′a) der Mahlzone (1, 1′) zurückgeführt werden, während zumindest ein wesentlicher Teil des Feststoff-Flüssigkeits-Gemisches entgegen der Fliehkraftwirkung über eine Abströmzone (4) abgeführt wird, dadurch gekennzeichnet, daß mindestens die Wandungen des Strömungsraumes, in dem die Rückführzone (Rückführkanal 2) und die Abströmzone (4) an die Mahlzone (1, 1′) anschließen, im gleichen Drehsinn, jedoch mit unterschiedlicher Drehzahl umlaufen.

2. Verfahren nach Anspruch 1, dadurch gekennzeichnet, daß die Wandungen der Mahlzone (1, 1′) und der Abströmzone (4) im gleichen Drehsinn, jedoch mit unterschiedlicher Drehzahl umlaufen.

3. Verfahren nach Anspruch 1, dadurch gekennzeichnet, daß die Wandungen des Strömungsraumes, in dem die Rückführzone (Rückführkanal 2) und die Abströmzone (4) an die Mahlzone (1, 1′) anschließen, mit einer Drehzahl zwischen 500 und 20.000 U/min, vorzugsweise zwischen 1.000 und 5.000 U/min, umlaufen.

4. Verfahren nach Anspruch 2, dadurch gekennzeichnet, daß in der Mahlzone (1, 1′) die Differenz der Umfangsgeschwindigkeiten der beiden die Mahlzone begrenzenden Wandungen zwischen 5 und 20 m/s, vorzugsweise zwischen 8 und 15 m/s, beträgt.

5. Vorrichtung zum kontinuierlichen Feinzerkleinern und Dispergieren von Feststoffen in Flüssigkeit, unter Verwendung von Mahlhilfskörpern (18), enthaltend
a) wenigstens eine spaltförmige Mahlzone (1, 1′), die von ihrer Einlaßseite (1a, 1′a) zu ihrer Auslaßseite (1b, 1′b) von dem Feststoff-Flüssigkeits-Gemisch (Pfeil 17) und den Mahlhilfskörpern (18) durchsetzt wird,
b) eine die Mahlhilfskörper (18) durch Fliehkraftwirkung von der Auslaßseite (1b, 1′b) zur Einlaßseite (1a, 1′a) der Mahlzone (1, 1′) zurückführende Rückführzone (Rückführkanal 2),
c) eine zumindest einen wesentlichen Teil des Feststoff-Flüssigkeits-Gemisches entgegen der Fliehkraftwirkung abführende Abströmzone (4),
dadurch gekennzeichnet, daß
d) mindestens der Strömungsraum, in dem die Rückführzone (Rückführkanal 2) und die Abströmzone (4) an die Mahlzone (1, 1′) anschließen, von zwei im gleichen Drehsinn, jedoch mit unterschiedlicher Drehzahl umlaufenden Wandungen begrenzt wird.

6. Vorrichtung nach Anspruch 5, dadurch gekennzeichnet, daß die Mahlzone (1, 1′) und die Abströmzone (4) durch wenigstens einen Teil der Innenfläche eines äußeren Rotors (5) und wenigstens einen Teil der Außenfläche eines inneren Rotors (6) begrenzt werden, wobei der äußere und der innere Rotor eine gemeinsame Rotationsachse (7) aufweisen.

7. Vorrichtung nach Anspruch 6, dadurch gekennzeichnet, daß die Rückführzone durch wenigstens einen Rückführkanal (2) gebildet wird, der von der der Auslaßseite (1b, 1′b) der Mahlzone (1, 1′) zugewandten Stirnseite (6b) des inneren Rotors (6) schräg nach außen zu der der Einlaßseite (1a, 1′a) der Mahlzone (1, 1′) zugewandten Stirnseite (6a) des inneren Rotors (6) verläuft, wobei der Winkel, den der Rückführkanal (2) mit der Rotationsachse (7) einschließt, zwischen 10 und 70°, vorzugsweise zwischen 30 und 60° beträgt.

8. Vorrichtung nach Anspruch 5, dadurch gekennzeichnet, daß die Mahlzone (1, 1′) und der daran anschließende Teil der Abströmzone (4) die Form eines Ringspaltes aufweist.

9. Vorrichtung nach Anspruch 7, gekennzeichnet durch eine Mahlzone (1) mit
a) einem von der Einlaßseite (1a) der Mahlzone (1) wenigstens annähernd in Verlängerung des Rückführkanals (2) schräg nach außen verlaufenden ersten Bereich (1c),
b) einem unter einem spitzen Winkel an den ersten Bereich (1c) anschließenden, annähernd parallel zur Rotationsachse (7) verlaufenden zweiten Bereich (1d),
c) einem annähernd parallel zum ersten Bereich (1c) schräg nach innen verlaufenden dritten Bereich (1e),
d) sowie mit einem sich annähernd senkrecht zum Rückführkanal (2) schräg nach innen bis zur Auslaßseite (1b) der Mahlzone (1) erstreckenden vierten Bereich (1f).

10. Vorrichtung nach Anspruch 7, gekennzeichnet durch eine Mahlzone (1′) mit
a) einem sich von der Einlaßseite (1′a) der Mahlzone (1′) wenigstens annähernd in Verlängerung des Rückführkanals (2) schräg nach außen verlaufenden ersten Bereich (1′c),
b) einem unter einem spitzen Winkel an den ersten Bereich (1′c) anschließenden, annähernd parallel zur Rotationsachse (7) verlaufenden zweiten Bereich (1′d),
c) einem annähernd senkrecht zur Rotationsachse (7) verlaufenden dritten Bereich (1′e),
d) sowie mit einem sich annähernd senkrecht zum Rückführkanal (2) schräg nach innen bis zur Auslaßseite (1′b) erstreckenden vierten Bereich (1′f).

11. Vorrichtung nach Anspruch 7, gekennzeichnet durch eine Mahlzone (1′) mit
a) einem sich von der Einlaßseite (1′a) der Mahlzone (1′) wenigstens annähernd in Verlängerung des Rückführkanals (2) schräg nach außen verlaufenden ersten Bereich (1′c),
b) einem unter einem spitzen Winkel an den ersten Bereich (1′c) anschließenden, annähernd parallel zur Rotationsachse (7) verlaufenden zweiten Bereich (1′d),
c) einem zumindest annähernd kreisbogenförmig schräg nach innen verlaufenden dritten Bereich (1˝e),
d) sowie mit einem sich annähernd senkrecht zum Rückführkanal (2) schräg nach innen bis zur Auslaßseite (1′b) erstreckenden vierten Bereich (1′f).

12. Vorrichtung nach Anspruch 6, dadurch gekennzeichnet, daß im Bereich der Mahlzone (1, 1′) und des daran anschließenden Teiles der Abströmzone (4) wenigstens ein Teil der die Mahlzone und die Abströmzone begrenzenden Innenfläche des äußeren Rotors (5) und der Außenfläche des inneren Rotors (6) Oberflächenprofilierungen aufweisen.

## Claims

1. Method of continuous fine crushing and dispersion of solids in liquid using auxiliary grinding elements (18) which pass together with the solid-liquid mixture (arrow 17) through at least one slit-shaped grinding zone (1, 1′) from the inlet side (1a, 1′a) thereof to the outlet side (1b, 1′b) thereof and are then returned by the effect of centrifugal force via a return zone (return channel 2) from the outlet side (1b, 1′b) to the inlet side (1a, 1′a) of the grinding zone (1, 1′), whilst at least a substantial proportion of the solid-liquid mixture is drawn off against the effect of centrifugal force via a flow-of zone (4), characterised in that at least the walls of the flow chamber in which the return zone (return channel 2) and the flow-off zone (4) are connected to the grinding zone (1, 1′) revolve in the same direction but at different speeds.

2. Method as claimed in claim 1, characterised in that the walls of the grinding zone (1, 1′) and the flow-off zone (4) revolve in the same direction but at different speeds.

3. Method as claimed in claim 1, characterised in that the walls of the flow chamber in which the return zone (return channel 2) and the flow-off zone (4) are connected to the grinding zone (1, 1′) revolve at a speed between 500 and 20,000 r.p.m., preferably between 1,000 and 5,000 r.p.m.

4. Method as claimed in claim 2, characterised in that in the grinding zone (1, 1′) the difference in the peripheral speeds of the two walls defining the grinding zone is between 5 and 20 m/s, preferably between 8 and 15 m/s.

5. Apparatus for the continuous fine crushing and dispersion of solids in liquid, using auxiliary grinding elements (18), containing
a) at least one slit-shaped grinding zone (1, 1′) through which the solid-liquid mixture (arrow 17) and the auxiliary grinding elements (18) pass from the inlet side (1a, 1′a) to the outlet side (1b, 1′b),
b) a return zone (return channel 2) which returns the auxiliary grinding elements (18) by the effect of centrifugal force from the outlet side (1b, 1′b) to the inlet side (1a, 1′a) of the grinding zone (1, 1′),
c) a flow-off zone (4) which discharges at least a substantial proportion of the solid-liquid mixture against the effect of centrifugal force,
characterised in that
d) at least the flow chamber in which the return zone (return channel 2) and the flow-off zone (4) are connected to the grinding zone (1, 1′) is defined by two walls which revolve in the same direction but at different speeds.

6. Apparatus as claimed in claim 5, characterised in that the grinding zone (1, 1′) and the flow-off zone (4) are defined by at least one part of the inner surface of an outer rotor (5) and at least one part of the outer surface of an inner rotor (6), the outer and inner rotors having a common axis of rotation (7).

7. Apparatus as claimed in claim 6, characterised in that the return zone is formed by at least one return channel (2) which runs from the end face (6b) of the inner rotor (6) facing the outlet side (1b, 1′b) of the grinding zone (1, 1′) diagonally outwards to the end face (6a) of the inner rotor (6) facing the inlet side (1a, 1′a) of the grinding zone (1, 1′), and the angle which the return channel (2) encloses with the axis of rotation (7) is between 10 and 70°, preferably between 30 and 60°.

8. Apparatus as claimed in claim 5, characterised in that the grinding zone (1, 1′) and the part of the flow-off zone (4) connected to it has the form of a ring slot.

9. Apparatus as claimed in claim 7, characterised by a grinding zone (1) with
a) a first region (1c) which runs diagonally outwards from the inlet side (1a) of the grinding zone (1) at least approximately in an extension of the return channel (2),
b) a second region (1d) which adjoins the first region (1c) at an acute angle and runs approximately parallel to the axis of rotation (7),
c) a third region (1e) which runs diagonally inwards approximately parallel to the first region (1c),
d) and a fourth region (1f) which extends diagonally inwards approximately at right angles to the return channel (2) as far as the outlet side (1b) of the grinding zone (1).

10. Apparatus as claimed in claim 7, characterised by a grinding zone (1′) with
a) a first region (1′c) which runs diagonally outwards from the inlet side (1′a) of the grinding zone (1′) at least approximately in an extension of the return channel (2),
b) a second region (1′d) which adjoins the first region (1′c) at an acute angle and runs approximately parallel to the axis of rotation (7),
c) a third region (1′e) which runs approximately at right angles to the axis of rotation (7),
d) and a fourth region (1′f) which extends diagonally inwards approximately at right angles to the return channel (2) as far as the outlet side (1′b).

11. Apparatus as claimed in claim 7, characterised by a grinding zone (1′) with
a) a first region (1′c) which runs diagonally outwards from the inlet side (1′a) of the grinding zone (1′) at least approximately in an extension of the return channel (2),
b) a second region (1′d) which adjoins the first region (1′c) at an acute angle and runs approximately parallel to the axis of rotation (7),
c) a third region (1˝e) which runs diagonally inwards in an at least approximately circular shape,
d) and a fourth region (1′f) which extends diagonally inwards approximately at right angles to the return channel (2) as far as the outlet side (1′b).

12. Apparatus as claimed in claim 6, characterised in that in the region of the grinding zone (1, 1′) and the part of the flow-off zone (4) connected thereto at least a part of the inner surface of the outer rotor (5) and the outer surface of the inner rotor (5) defining the grinding zone and the flow-off zone have profiling on the surface.

## Revendications

1. Procédé de fragmentation fine continue et de dispersion de substances solides dans un liquide à l'aide de corps auxiliaires de broyage (18) qui traversent avec le mélange de substance solide et de liquide (flèche 17) au moins une zone du broyage en forme de fente (1, 1′) de son côté entrée (1a, 1′a) à son côté sortie (1b, 1′b) et ensuite sont recyclés par l'effet de la force centrifuge par une zone de recyclage (canal de recyclage 2) du côté sortie (1b, 1′b) au côté entrée (1a, 1′a) de la zone de broyage (1, 1′), tandis qu'au moins une partie essentielle du mélange de substance solide et de liquide est évacuée contre l'effet de la force centrifuge par une zone de déversement (4), caractérisé en ce qu'au moins les parois du volume de circulation, dans lequel la zone de recyclage (canal de recyclage 2) et la zone de déversement (4) se raccordent à la zone de broyage (1, 1′), tournent dans le même sens, mais à des vitesses différentes.

2. Procédé selon la revendication 1, caractérisé en ce que les parois de la zone de broyage (1, 1′) et de la zone de déversement (4) tournent dans le même sens, mais à des vitesses différentes.

3. Procédé selon la revendication 1, caractérisé en ce que les parois du volume de circulation, dans lequel la zone de recyclage (canal de recyclage 2) et la zone de déversement (4) se raccordent à la zone de broyage (1, 1′), tournent à une vitesse comprise entre 500 et 20000 t/min, de préférence entre 1000 et 5000 t/min.

4. Procédé selon la revendication 2, caractérisé en ce que, dans la zone de broyage (1, 1′), la différence des vitesses circonférentielles des deux parois délimitant la zone de broyage est comprise entre 5 et 20 m/s, de préférence entre 8 et 15 m/s.

5. Dispositif de fragmentation fine continue et de dispersion de substances solides dans un liquide à l'aide de corps auxiliaires de broyage (18), comprenant
a) au moins une zone de broyage en forme de fente (1, 1′) qui est traversée de son côté entrée (1a, 1′a) à son côté sortie (1b, 1′b) par le mélange de substances solides et de liquide (flèche 17) et par les corps auxiliaires de broyage (18),
b) une zone de recyclage (canal de recyclage 2) qui ramène les corps auxiliaires de broyage (18) par l'effet de la force centrifuge du côté sortie (1b, 1′b) vers le côté entrée (1a, 1′a) de la zone de broyage (1, 1′),
c) une zone de déversement (4) qui évacue au moins une partie essentielle du mélange de substance solide et de liquide contre l'effet de la force centrifuge,
caractérisé en ce que
d) au moins le volume de circulation, dans lequel la zone de recyclage (canal de recyclage 2) et la zone de déversement (4) se raccordent à la zone de broyage (1, 1′), est délimité par deux parois qui tournent dans le même sens, mais à des vitesses différentes.

6. Dispositif selon la revendication 5, caractérisé en ce que la zone de broyage (1, 1′) et la zone de déversement (4) sont délimitées par au moins une partie de la surface intérieure d'une rotor extérieur (5) et par au moins une partie de la surface extérieure d'un rotor intérieur (6), les rotors extérieur et intérieur ayant un axe commun de rotation (7).

7. Dispositif selon la revendication 6, caractérisé en ce que la zone de recyclage est formée d'au moins un canal de recyclage (2) qui va du côté extrême (6b) du rotor intérieur (6), qui est tourné vers le côté sortie (1b, 1′b) de la zone de broyage (1, 1′), obliquement vers l'extérieur et vers le côté extrême (6a) du rotor intérieur (6) qui est tourné vers le côté entrée (1a, 1′a) de la zone de broyage (1, 1′), l'angle que le canal de recyclage (2) inscrit avec l'axe de rotation (7) étant compris en 10 et 70°, de préférence entre 30 et 60°.

8. Dispositif selon la revendication 5, caractérisé en ce que la zone de broyage (1, 1′) et la partie de la zone de déversement (4) qui lui fait suite ont la forme d'une fente annulaire.

9. Dispositif selon la revendication 7, caractérisé par une zone de broyage (1) comprenant
a) une première région (1c) qui part du côté entrée (1a) de la zone de broyage (1) obliquement vers l'extérieur et qui est au moins approximativement dans le prolongement du canal de recyclage (2),
b) une deuxième région (1d) qui se raccorde sous un angle aigu à la première région (1c) et qui est à peu près parallèle à l'axe de rotation (7),
c) une troisième région (1e) à peu près parallèle à la première région (1c) et orientée obliquement vers l'intérieur,
d) ainsi qu'une quatrième région (1f) qui va à peu près perpendiculairement au canal de recyclage (2) obliquement vers l'intérieur jusqu'au côté sortie (1b) de la zone de broyage (1).

10. Dispositif selon la revendication 7, caractérisé par une zone de broyage (1′) comprenant
a) une première région (1′c) partant du côté entrée (1′a) de la zone de broyage (1′) obliquement vers l'extérieur, au moins à peu près dans le prolongement du canal de recyclage (2),
b) une deuxième région (1′d) qui est sous un angle aigu dans le prolongement de la première région (1′c) et qui est à peu près parallèle à l'axe de rotation (7),
c) une troisième région (1′e) qui est à peu près perpendiculaire à l'axe de rotation (7),
d) ainsi qu'une quatrième région (1′f) qui va à peu près perpendiculairement au canal de recyclage (2) obliquement vers l'intérieur jusqu'au côté sortie (1′b).

11. Dispositif selon la revendication 7, caractérisé par une zone de broyage (1′) comprenant
a) une première région (1′c) qui part du côté entrée (1′a) de la zone de broyage (1′) obliquement vers l'extérieur au moins approximativement dans le prolongement du canal de recyclage (2),
b) une deuxième région (1′d) qui forme un prolongement, sous un angle aigu, de la première région (1′c) et qui est à peu près parallèle à l'axe de rotation (7),
c) une troisième région (1˝e) qui est orientée vers l'intérieur au moins approximativement en forme d'arc de cercle,
d) ainsi qu'une quatrième région (1′f) qui va à peu perpendiculairement au canal de recyclage (2) obliquement vers l'intérieur jusqu'au côté sortie (1′b).

12. Dispositif selon la revendication 6, caractérisé en ce que, dans la région de la zone de broyage (1, 1′) et dans la partie de la zone de déversement (4) qui lui fait suite, au moins une partie de la surface intérieure du rotor extérieur (5) qui délimite la zone de broyage et la zone de déversement et de la surface extérieure du rotor intérieur (6) comporte des profilages de surface.
